# EUROPÄISCHE PATENTSCHRIFT

(11) **EP 0 062 740 B1**
(45) Veröffentlichungstag und Bekanntmachung des Hinweises auf die Patenterteilung: **24.04.1985**
(21) Anmeldenummer: 82100987.5
(22) Anmeldetag: 11.02.1982
(51) Int. Cl.: A47L 9/00

(54) **Staubsaugergehäuse**
Vacuum cleaner housing
Boîtier d'un aspirateur de poussières

(30) Priorität: 11.04.1981 DE 3114752
(43) Veröffentlichungstag der Anmeldung: 20.10.1982
(73) Patentinhaber: Vorwerk & Co. Interholding GmbH, D-42275 Wuppertal (DE)
(72) Erfinder: Gühne, Wieland, D-5630 Remscheid (DE)
(74) Vertreter: Rieder, Hans-Joachim, Dr.

## Beschreibung

Die Erfindung betrifft ein Staubsaugergehäuse mit Stielhalterung und dieser gegenüberliegendem Einsteckstutzen und einer die Gehäuseseitenflächen umpolsternden Abdeckung, welche von einer sich freitragend im Abstand von den gehäuseseitigen Wänden erstreckenden Wand aus elastisch nachgiebigem Material einer von der Einsteckstutzen-Seite übergesteckten Kappe gebildet ist.

Eine derartige Ausgestaltung ist bekannt aus der DE-A-2 525 920, wobei die Abdeckung aus zwei Kappenteilen besteht. Das eine Kappenteil erstreckt sich auf Höhe des Staubsaugermotors und ist vom stielseitigen Ende her aufgebracht und dort verschraubt, während das andere Kappenteil vom Einsteckstutzen her ausgeht, den Filterbeutel überfängt und mit seinem freien Stirnrand unter Zwischenlage eines Dichtungsringes gegen den Stirnrand des motorseitigen Kappenteiles drückt. Auch hier ist eine lösbare Befestigung des filterbeutelseitigen Kappenteils vorgesehen, um das Auswechseln des Filterbeutels vornehmen zu können. Das freie Stirnende des filterbeutelseitigen Kappenteils ist jedoch in radialer Richtung ungenügend abgestützt. Auch in axialer Richtung auf dieses Kappenteil einwirkende Stöße werden unmittelbar über den Einsteckstutzen in das Staubsaugergehaüse eingeleitet. Darüber hinaus ist die Abdeckung aufwendig in ihrem Aufbau.

Sodann sind Staubsaugergehaüse bekannt, die mit einer verstärkenden Stahleinlage versehen und von einer aufgesprizten Schaumstoff-Ummantelung umkleidet sind. Letztere wird umhüllt von einer aus Kunststoff bestehenden Abdeckung. Der Vorteil einer solchen Ausgestaltung besteht in dem Stoßschutz. Nachteilig ist jedoch der erhöhte Materialaufwand verbunden mit höheren Herstellungskosten.

Die Erfindung hat sich die Aufgabe gestellt, ein gattungsgemäßes Staubsaugergehäuse mit einer in ihrem Aufbau einfachen Kappe auszugestalten, die bei Einsparung von Material einen hohen Stoßschutz verwirklicht und die leicht zu montieren ist.

Gelöst wird diese Aufgabe durch das Kennzeichen des Anspruchs 1.

Zufolge derartiger Ausgestaltung ist ein gattungsgemäßes Staubsaugergehaüse angegeben, dessen einen Stoßschutz bildende Kappe sich äußerst preisgünstig fertigen läßt. Die Kappe ist einteilig ausgebildet und wird lediglich von der Einsteckstutzen-Seite her aufgesteckt. In dieser das Staubsaugergehäuse überfangenden Lage kann die Kappe verbleiben, selbst wenn ein Filterwechsel oder Reparaturen vorgenommen werden sollen. Es liegt im übrigen eine brückenförmige Abstützung der Kappe vor. Das eine Ende der Kappe umgibt formschlüssig den Einsteckstutzen, welcher gleichzeitig zur Zentrierung der Kappe herangezogen wird, während das andere Ende der Kappe, also die stielhalterungsseitige Randzone, von der Stützrippe längsverschieblich in der Abstandsstellung getragen ist. Auf diese Weise läßt sich ein genau bestimmbarer Abstand, vorzugsweise von ca. 1-5 mm, der Kappe zu den Gehäuseseitenwänden einhalten. Die mehr stoßgefährdeten Zonen der Abdeckung können bspw. dann einen größeren Abstand aufweisen. Bei axialer Stoßbelastung kann sich auch die Kappe in Längsrichtung ausdehnen. Stets kehrt die aus elastisch nachgiebigem Material bestehende Kappe nach einer Stoßbelastung stets in ihre Ausgangsstellung zurück.

Eine vorteilhafte Weiterbildung ist durch eine axiale Fesselung der Kappe im Bereich der Verriegelungsöffnung des Einsteckstutzens gekennzeichnet. Die sowieso vorhandene Verriegelungsöffnung erfüllt demgemäß eine Doppelfunktion.

Hierbei erweist es sich als vorteilhaft, daß die Kappenwand im Bereich des Einsteckstutzens eine Öffnung besitzt, die fluchtend zur Verriegelungsöffnung des Einsteckstutzens liegt und in welche eine federnd durchdrückbare, den Verriegelungsknopf beaufschlagende topfförmige Auslösetaste eingesetzt ist, in deren Topfinneres ein Kragen der Verriegelungsöffnung ragt. Die in die Öffnung der Kappenwand eintauchende Auslösetaste sorgt für eine axiale Lagensicherung in beiden Richtungen. Obwohl die Auslösetaste aus flexiblem Material besteht, wird sie durch den in ihren Topfinnenraum eintretenden Kragen sicher fixiert. Die Kragenoberkante stellt dann die Biegezone für die Auslösetaste dar.

Bauteile können dadurch eingespart werden, daß sich die Wand der Kappe um den Stirnrand des Einsteckstutzens herum in eine in die Stutzenöffnung ragende Dichtungslippe fortsetzt. Daher kann auf eine zusätzliche Dichtungslippe, die auch fixiert werden muß, verzichtet werden.

Ein weiteres vorteilhaftes Merkmal besteht darin, daß eine kraftschlüssige, materialeinteilige, von einem durchgehenden Gehäusewandabschnitt gebildete Brücke zwischen Stielhalterung und Einsteckstutzen vorgesehen ist. Auf die Kappe wirkende Stöße werden daher nicht unmittelbar auf die Stielhalterung übertragen.

Schließlich ist es noch von Vorteil, daß die Randzone der Kappenwand von einer Blendleiste überfangen ist, die die Aufnahme für das gehäuseseitige Ende des Filters darstellt.

Nachstehend wird ein Ausführungsbeispiel der Erfindung anhand der Fig. 1 bis 3 erläutert. Es zeigt :
Figur 1 teils in Ansicht, teils im Schnitt ein von einer Kappe abgedecktes Staubsaugergehäuse,
Figur 2 einen Längsschnitt durch das Staubsaugergehäuse im Bereich der Randzone der Kappe und
Figur einen Längsschnitt durch den Einsteckstutzen mit ihn formschlüssig umgebender Kappenwand.

Das Staubsaugergehäuse 1 besitzt die Gehäuseseitenwände 2, die in einen Einsteckstutzen 3 auflaufen. In dem Staubsaugergehäuse 1 befindet sich ein schematisch veranschaulichter Staubsaugermotor 4. Ferner weist das aus entsprechendem Kunststoff bestehende Staubsaugergehäuse 1 eine innenseitige Stielhalterung 5 in Form einer angespritzten Büchse auf. Diese nimmt formschlüssig einen Stiel 6 auf, der sich in üblicher Weise in einen nicht dargestellten Handgriff fortsetzt. Somit ist eine kraftschlüssige, materialeinteilige Brücke zwischen Einsteckstutzen 3 und Stielhalterung 5 geschaffen.

Am dem Einsteckstutzen 3 gegenüberliegenden Ende ist das Staubsaugergehäuse 1 mit einer umlaufenden Stützrippe 7 versehen. Deren dem Einsteckstutzen 3 zugekehrtes Ende formt eine Auflaufschräge 8.

Auf das Staubsaugergehäuse 1 ist eine eine Abdeckung bildende Kappe 9 aufgesteckt. Deren Wand 10 besteht aus elastisch nachgiebigem Material und erstreckt sich in Abstand von den Gehäusewänden 2. Die stielhalterungsseitige Randzone 11 der Kappe 9 liegt längsverschieblich auf der Stützrippe 7 auf. Das erleichterte Aufstecken der Randzone 11 wird durch die Auflaufschräge 8 der Stützrippe 7 gewährleistet.

Die im Bereich des Einsteckstutzens 3 liegende Kappenwand 10' wird formschlüssig auf der Mantelfläche des Einsteckstutzens 3 zentriert. Das bedeutet, daß der Luftspalt zwischen der freigetragenen Wand 10, der Kappe 9 und den Gehäuseseitenwänden 2 vor dem Einsteckstutzen 3 endet. Dort ist der Einsteckstutzen in der Kehle mit einem Kragen 12 ausgestattet, so daß die rechtwinklig zum Einsteckstutzen 3 verlaufende Kappenwand 10" mit Abstand zum Staubsaugergehäuse 1 gehalten ist, vergl. Fig. 1.

Die Randzone 11 erstreckt sich mit Abstand vor einer Kante 7' der Stützrippe 7, so daß bei mechanischer Verformung der aus elastisch nachgiebigem Material bestehenden Kappe 9 ein Längenausgleich gewährleistet ist.

Die Randzone 11 der Kappe 9 wird überfangen von einer Blendleiste 13, die die Aufnahme für das gehäuseseitige Ende eines nicht dargestellten Filters bildet.

Die den Einsteckstutzen 3 umgebende Wand 10' der Kappe 9 ist um den Stirnrand 14 des Einsteckstutzens 3 herumgezogen und setzt sich in eine in die Stutzenöffnung 15 ragende Dichtungslippe 16 fort. Auf diese Weise ist in einer Richtung eine axiale Lagenfesselung der Kappe erzielt.

Zur zusätzlichen Fesselung der Kappe 9 in beiden Richtungen dient eine in der Kappenwand 10' im Bereich des Einsteckstutzens 3 liegende Öffnung 17. Diese erstreckt sich fluchtend zu einer Verriegelungsöffnung 18 des Einsteckstutzens 3. In die Öffnung 17 ist eine federnd durchdrückbare, topfförmig ausgebildete Auslösetaste 19 eingesetzt, in deren Topfinnenraum 20 ein von dem Stutzen 3 ausgehender Kragen 21 ragt. Der Topfrand 22 der Auslösetaste 19 setzt sich in einen auswärts gerichteten Flansch 23 fort, der sich unterhalb der Randzone Z der Öffnung 17 befindet. Die Auslösetaste 19 ist somit sicher fixiert.

Wird nun ein in Fig. 3 angedeuteter, strichpunktiert dargestellter Anschußstutzen 24 einer Saugdüse in den Einsteckstutzen 3 eingeschoben, so tritt dessen Verriegelungsknopf 25 in die von dem Kragen 21 umgebene Verriegelungsöffnung 18 des Einsteckstutzens 3 ein. Ein Herausziehen desselben ist nur nach Durchdrücken der flexiblen Auslösetaste 19 möglich, welche mit topfinnenseitig bis zum Verriegelungsknopf ragenden Rippen 26 den Verriegelungsknopf 25 in die Freigabestellung verlagert.

## Patentansprüche

1. Staubsaugergehäuse mit Stielhalterung (5) und dieser gegenüberliegendem Einsteckstutzen (3) und einer die Gehäuseseitenflächen umpolsternden Abdeckung, welche von einer sich freitragend im Abstand von den gehäuseseitigen Wänden erstreckenden Wand aus elastisch nachgiebigem Material einer von der Einsteckstutzen-Seite übergesteckten Kappe gebildet ist, dadurch gekennzeichnet, daß die Kappe (9) sich formschlüssig auf der Mantelfläche des Einsteckstutzens zentriert und die stielhalterungsseitige Randzone (11) der Kappe (9) von einer Stützrippe (7) längsverschieblich in der Abstandsstellung getragen ist.

2. Staubsaugergehäuse nach Anspruch 1, gekennzeichnet durch eine axiale Fesselung der Kappe (9) im Bereich der Verriegelungsöffnung (18) des Einsteckstutzens (3).

3. Staubsaugergehäuse nach Anspruch 2, dadurch gekennzeichnet, daß die Kappenwand (10') im Bereich des Einsteckstutzens (3) eine Öffnung (17) besitzt, die fluchtend zur Verriegelungsöffnung (18) des Einsteckstutzens (3) liegt und in welche eine federnd durchdrückbare, den Verriegelungsknopf (25) beaufschlagende topfförmige Auslösetaste (19) eingesetzt ist, in deren Topfinneres (20) ein Kragen (21) der Verriegelungsöffnung (18) ragt.

4. Staubsaugergehäuse nach Anspruch 1, dadurch gekennzeichnet, daß sich die Wand (10') der Kappe (9) um den Stirnrand (14) des Einsteckstutzens (3) herum in eine in die Stutzenöffnung (15) ragende Dichtungslippe (16) fortsetzt.

5. Staubsaugergehäuse nach Anspruch 1, gekennzeichnet durch eine kraftschlüssige, materialeinteilige, von einem durchgehenden Gehäusewandabschnitt gebildete Brücke zwischen Stielhalterung (5) und Einsteckstutzen (3).

6. Staubsaugergehäuse nach Anspruch 1, dadurch gekennzeichnet, daß die Randzone (11) der Kappenwand (10) von einer Blendleiste (13) überfangen ist, die die Aufnahme für das gehäuseseitige Ende des Filters darstellt.

## Claims

1. A vacuum cleaner casing with a mounting (5) for the shank of a handle and lying opposite to it a socket (3) for inserting accessories, and as cushioning round the sidefaces of the casing a cover which is formed by a self-supporting wall of elastically resilient material extending at a distance away from the walls next the casing, from a cap which is slipped over from the end having the socket, characterized in that the cap (9) is centred on the surface of the socket by fitting the shape of it and the edge zone (11) of the cap (9) next to the handleshank mounting is carried by a supporting rib (7) so as to be able to shift longitudinally in the position giving clearance.

2. A vacuum cleaner casing as in Claim 1, characterized by an axial fixing of the cap (9) in the region of the locking opening (18) of the socket (3) for inserting accessories.

3. A vacuum cleaner casing as in Claim 2, characterized in that the cap wall (10') in the region of the socket (3) for inserting accessories has an opening (17) which lies in line with the locking opening (18) of the socket (3) and into which is inserted a pot-shaped release button which can be depressed springily to act upon the locking knob (25), and a collar (21) round the locking opening (18) projects into the interior (20) of the said pot.

4. A vacuum cleaner casing as in Claim 1, characterized in that the wall (10') of the cap (9) continues round the end edge (14) of the socket (3) for inserting accessories, into a sealing lip (16) projecting into the socket opening (15).

5. A vacuum cleaner casing as in Claim 1, characterized by a tightly fitting bridge of one piece of material, formed by a continuous section of wall of the casing, between the mounting (5) for the shank of a handle and the socket (3) for inserting accessories.

6. A vacuum cleaner casing as in Claim 1, characterized in that the edge zone (11) of the cap wall (10) is covered by a shroud (13) which forms the receiver for the end of the filter next the casing.

## Revendications

1. Boîtier d'aspirateur pourvu d'un support de manche (5) et d'une tubulure d'enfichage (3) située à l'opposé de celui-ci ainsi que d'un recouvrement rembourré tout autour des surfaces latérales du boîtier, et qui est formé par une paroi en matériau élastiquement flexible, s'étendant en saillie à distance des parois des côtés du boîtier, d'une calotte enfoncée du côté de la tubulure d'enfichage, caractérisé en ce que la calotte (9) se centre par liaison de forme sur la surface latérale de la tubulure d'enfichage et la zone de bord (11) de la calotte (9), située du côté du support de manche, est portée par une nervure d'appui (7) dans la position d'écartement en étant déplaçable en direction longitudinale.

2. Boîtier d'aspirateur selon la revendication 1, caractérisé par une retenue axiale fixe de la calotte (9) dans la zone de l'ouverture de verrouillage (18) de la tubulure d'enfichage (3).

3. Boîtier d'aspirateur selon la revendication 2, caractérisé en ce que la paroi (10') de la calotte comporte, dans la zone de la tubulure d'enfi- chage (3), une ouverture (17), qui se situe en alignement avec l'ouverture de verrouillage (18) de la tubulure d'enfichage (3) et dans laquelle est insérée une touche de libération (19) en forme de pot, élastiquement enfonçable, agissant sur la tête de verrouillage (25), et à l'intérieur (20) de laquelle pénètre un collet (21) de l'ouverture de verrouillage (18).

4. Boîtier d'aspirateur selon la revendication 1, caractérisé en ce que la paroi (10') de la calotte (9) se continue tout autour du bord frontal (14) de la tubulure d'enfichage (3) par une lèvre d'étanchéité (16) pénétrant dans l'ouverture (15) de la tubulure.

5. Boîtier d'aspirateur selon la revendication 1, caractérisé par un pont d'une seule pièce de matériau, lié par force, formé par un tronçon continu de la paroi du boîtier, entre le support de manche (5) et la tubulure d'enfichage (3).

6. Boîtier d'aspirateur selon la revendication 1, caractérisé en ce que la zone de bord (11) de la paroi (10) de la calotte est recouverte par une bande de garnissage (13), qui représente le logement pour l'extrémité du filtre située du côté du boîtier.
